# EUROPÄISCHE PATENTSCHRIFT

(11) **EP 0 030 322 B1**
(45) Veröffentlichungstag und Bekanntmachung des Hinweises auf die Patenterteilung: **26.06.1985**
(21) Anmeldenummer: 80107379.2
(22) Anmeldetag: 26.11.1980
(51) Int. Cl.: B65D 71/00

(54) **Trageverpackung**
Carrier package
Emballage portable

(30) Priorität: 03.12.1979 DE 2948598
(43) Veröffentlichungstag der Anmeldung: 17.06.1981
(73) Patentinhaber: UNILEVER N.V., 3013 AL Rotterdam (NL); UNILEVER PLC, London EC4P 4BQ (GB)
(72) Erfinder: Kuhn, Werner, D-8961 Buchenberg (DE)
(74) Vertreter: Hutzelmann, Gerhard

## Beschreibung

Die Erfindung betrifft eine Trageverpackung für Flaschen oder ähnliche Gegenstände, die unterschiedliche Abmessungen haben können, gebildet aus einem um die Gegenstände gelegten Zuschnitt, der Halterungsöffnungen für die Gegenstände besitzen kann und der durch eine Verbindung von an den Gegenständen anliegenden Laschen, die durch Einschnitte in seinen Endbereichen gebildet sind, nach dem Umlegen um die Gegenstände in enger Anlage an diese verschlossen ist.

Es ist eine Vielzahl von Verpackungen für eine Gruppe von Flaschen, Dosen oder ähnlichen Artikeln bekannt, bei denen eine solche Gruppe von einem Kartonzuschnitt umhüllt wird, wobei der Zuschnitt am Boden oder an der oberen Seite der Verpackung durch Verriegelungselemente oder durch Verklebungen verschlossen wird.

Ein solcher am Boden verriegelter Zuschnitt ist beispielsweise in DE-B 16 11 838 gezeigt. Hier wird auch vorgeschlagen, den Zuschnitt um die Gruppe von Artikeln gleichmäßig festzuziehen und hierfür gegeneinander bewegliche Finger zu verwenden, die in Öffnungen des Zuschnittes eingreifen und die sich teilweise überlappenden Bodenteile zusammenschieben.

Aus der DE-A 28 10 564 ist eine Falthülle bekannt, die mittels Einsteckzungen verschlossen wird, wobei die Bodenklappen der Falthülle zur Anpassung an vorkommende Maßtoleranzen der verpackten Flaschen mehr oder weniger weit zusammengezogen und in der Endstellung verriegelt werden. Aber auch diese Falthülle kann nur soweit zusammengezogen werden, wie es die größten Abmessungen der den Querschnitt jeder Verpackung bestimmenden Flaschen zulassen, so daß zufällig in einer Verpackung vorhandene kleinere Flaschen nicht fest gehalten werden.

Aus der DE-B 18 17 238 ist eine Tra^{g}ever- packung für in mehreren Reihen anzuordnende Gegenstände bekannt, die aus einem um die Gegenstände herumgelegten Zuschnitt besteht, dessen Endbereiche gegenseitig verriegelt werden. Hierzu ist ein Steckzungenverschluß vorgesehen, bei dem die Änderung des Umfangs der zu verpackenden Gegenstände durch eine entsprechende Nachstellbarkeit möglich ist. Diese Nachstellbarkeit ist jedoch auch hierbei auf die gesamte Verpackung begrenzt und läßt ein individuelles Einstellen auf die Abmessungen der einzelnen zu verpackenden Gegenstände nicht zu.

Durch ein gleichmäßiges Zusammenschieben der Endbereiche eines Zuschnitts vor und während des Verschließens läßt sich zwar eine verhältnismäßig feste Anlage des Zuschnitts an der Gruppe von Gegenständen erreichen, aber die einzelnen Gegenstände in der Gruppe werden nur dann fest gehalten, wenn die den Querschnitt der Verpackung bestimmenden Abmessungen der Gegenstände und eventuell auch des Zuschnitts völlig gleich sind. Bei den sehr oft zu verpackenden Glasflaschen kommen jedoch erhebliche Abmessungsunterschiede vor. Stehen in einer Verpackung sechs Flaschen paarweise nebeneinander, so kann es dabei vorkommen, daß neben einem Paar mit maximal zulässigen Abmessungen, das den Querschnitt der Verpackung bestimmt, ein anderes Paar mit minimal zulässigen Abmessungen steht, an dem der Zuschnitt nun nicht mehr fest anliegt.

Die US-A 3 184 103 zeigt und beschreibt eine Trageverpackung für Gegenstände, die aus einem um die Gegenstände herumgelegten Zuschnitt besteht, der durch eine Verbindung seiner Endbereiche, von denen wenigstens einer durch Einschnitte in Laschen unterteilt ist, nach dem Herumlegerrdes Zuschnittes um die Gegenstände in enger Anlage an dieselben verschlossen ist. Aber auch aus dieser Patentschrift kann keine Anregung zum festen Verpacken der einzelnen Flaschen einer Gruppe entnommen werden.

Aus der FR-A 2 419 229 ist eine Trageverpackung bekannt, deren Befestigungslaschen unterschiedlich stark angezogen werden können, um Maßtoleranzen der zu verpackenden Flaschen auszugleichen. Das funktioniert aber nur, wenn die gleichen Toleranzen bei allen Flaschen vorhanden sind. Ein Ausgleich unterschiedlicher Maßabweichungen ist dort nicht möglich.

Der Erfindung liegt dagegen die Aufgabe zugrunde, die Trageverpackung so auszugestalten, daß die zu verpackenden Gegenstände auch bei den unterschiedlichsten Maßabweichungen und auch bei mehrreihiger Anordnung alle absolut fest gehalten werden können.

Diese Aufgabe wird erfindungsgemäß dadurch gelöst, daß die Einschnitte sich bis in den dem Endbereich der Verpackung benachbarten Teil der Seitenwand erstrecken und im Bereich zwischen nebeneinander verpackten Gegenständen angeordnet sind, wobei die Laschen entsprechend den Abmessungen der von ihnen jeweils umschlossenen Gegenstände einzeln in enger Anlage an diese Gegenstände einander überlappend verbunden sind.

Aus der US-A 2 289 859 ist zwar ein Flaschenträger bekannt, der Einschnitte in seinen Endbereichen aufweist, diese erstrecken sich jedoch ausschließlich in den Bodenabschnitten der Trageverpackung und ermöglichen keine individuelle Anpassungan unterschiedliche Flaschendurchmesser.

Die US-A 1 968 877 zeigt darüber hinaus eine Trageverpackung fur Flaschen, die Einschnitte über den gesamten Boden aufweist, die sich auch bis in die Seitenwände hinein erstrekken. Diese Einschnitte ermöglichen das Einstellen der Trageverpackung in einen Flaschenkasten. Dabei greifen die Ωuerstege des Flaschenkastens in diese Einschnitte ein. Eine Anpassung der Trageverpackung an unterschiedliche Flaschendurchmesser ist durch diese Einschnitte nicht möglich, da dieser bekannte Flaschenträger an seiner Oberseite verschlossen wird.

Dagegen ermöglicht die vorliegende Erfindung für jeden der möglicherweise unterschiedlichen Querschnitte der Verpackung eine mehr oder weniger große Überlappung der Enden des Zuschnitts, so daß alle Gegenstände fest umschlossen werden können.

Sehr vorteilhaft ist es dabei, wenn gemäß der Erfindung die Laschen miteinander verklebt sind. Dadurch wird eine noch weitergehende Anpassung der Verpackung an die zu verpackenden Gegenstände ermöglicht.

Eine vorteilhalft Ausgestaltung der Erfindung liegt auch darin, daß die zu verbindenden Endbereiche von den Bodenteilen der Verpackung gebildet werden und die Einschnitte von diesen Bodenteilen, gegebenenfalls über runde oder schräge untere Kantenflächen bis in den unteren Teil der Seitenwände verlaufen. Dadurch liegt ein sehr weiter Spannbereich der Verpackung vor, der gegebenenfalls auch weitere Flächenabschnitte umfaßt.

Gemäß der Erfindung können die Einschnitte Ausstanzungen sein, durch die ein Streifen des Zuschnitt-Materials entfernt wurde. Dadurch wird erreicht, daß sich zwei benachbarte Laschen beim Zusammenschieben nicht behindern.

Die Erfindung ist anhand eines Ausführungsbeispiels einer Trageverpackung für jeweils sechs Flaschen veranschaulicht. Dabei zeigen:
Fig. 1 einen Zuschnitt für eine Trageverpackung und
Fig. 2 eine perspektivische Ansicht auf die untere Seite der aus dem Zuschnitt gemäß Fig. 1 gefertigten, gefüllten und am Boden verschlossenen Verpackung.

Der Zuschnitt (Fig. 1) besteht aus einer oberen Fläche 1 mit Halterungsöffnungen 7 für die Flaschenhälse und Fingeröffnungen 4, zwei Seitenwänden 2, zwei Bodenflächen 3a und 3b, oberen Kantenflächen 5 und unteren Kantenflächen 6, in denen sich Halterungsöffnungen 8 für die unteren Teile der Flaschen befinden. Die Flächen des Zuschnitts sind durch Faltlinien 11, 12, 13, 14 voneinander getrennt. An den unteren Halterungsöffnungen 8 sind Dehnungslinien 15, 16, 17 eingeprägt und ein Einschnitt 18 vorgesehen, welche eine Dehnung und begrenzte Verformung der Ränder der Öffnungen 8 zur Anpassung an den unteren, teilweise aus der Verpackung vorspringenden Bereich der Flaschen 10 ermöglichen.

Die Endbereiche der dargestellten Verpackung werden von den Bodenflächen 3a und 3b gebildet, die zum Verschließen der Verpackung in einer sich teilweise überlappenden Stellung zusammengeklebt werden. Damit jedes Paar der in der Verpakkung stehenden Flaschen 10 individuell auch bei abweichenden Flaschenabmessungen oder -formen von dem Zuschnitt fest umschlossen wird, sind die Bodenflächen 3a und 3b und der untere Bereich der Seitenwände 2 sowie auch die unteren Kantenflächen 6 mittels Einschnitten 20 in Laschen 21a, 21b unterteilt. Jede Lasche 21 a, 21 b umfaßt also einen Teil von einer Bodenfläche 3a oder 3b, einen Teil der unteren Kantenfläche 6 und einen Teil aus der unteren Hälfte einer Seitenwand 2, und sie verläuft um die durch die Faltlinie 14 erzeugte untere Kante der Verpackung, sowie auch um die durch die Faltlinie 13 gebildete weitere untere Kante und enthält eine untere Halterungsöffnung 8. Beim Zusammenschieben eines Paares von Laschen 21a, 21b wird der Zuschnitt um das von diesen Laschen umschlossene Paar von Flaschen fest angedrückt, wobei auch die Flaschen zusammengedrückt und die Halterungsöffnungen 8 gedehnt werden. Der innere Querschnitt der Verpackung wird insbesondere in seinem unteren Bereich den Flaschen so angepaßt, daß jedes Flaschenpaar seinen Abmessungen entsprechend und im wesentlichen unabhängig von einem benachbarten Flaschenpaar fest gehaltert ist. Die Überlappung der einzelnen Paare von Laschen 21a, 21 kann unterschiedlich sein (Fig. 2). Daher können gegebenenfalls auch die unteren Halterungsöffnungen 8 in verschiedener Weise entsprechend dem Übergangsradius vom Rumpf zum Boden der Flaschen gedehnt sein.

## Patentansprüche

1. Trageverpackung für Flaschen oder änhliche Gegenstände (10), die unterschiedliche Abmessungen haben können, gebildet aus einem um die Gegenstände gelegten Zuschnitt, der Halterungsöffnungen (7) für die Gegenstände (10) besitzen kann und der durch eine Verbindung von an den Gegenständen anliegenden Laschen (21a, 21b), die durch Einschnitte (20) in seinen Endbereichen gebildet sind, nach dem Umlegen um die Gegenstände in enger Anlage an diese verschlossen ist, dadurch gekennzeichnet, daß die Einschnitte (20) sich bis in den dem Endbereich (3a, 3b) der Verpackung benachbarten Teil der Seitenwand (2) erstrecken und im Bereich zwischen nebeneinander verpackten Gegenständen (10) angeordnet sind, wobei die Laschen (21 a, 21 b) entsprechend den Abmessungen der von ihnen jeweils umschlossenen Gegenstände (10) einzeln in enger Anlage an diese Gegenstände (10) einander überlappend verbunden sind.

2. Trageverpackung nach Anspruch 1, dadurch gekennzeichnet, daß die Laschen (21a, 21b) miteinander verklebt sind.

3. Trageverpackung nach Anspruch 1 oder 2, dadurch gekennzeichnet, daß die zu verbindenden Endbereiche von den Bodenteilen (3a, 3b) der Verpackung gebildet werden und die Einschnitte (20) von diesen Bodenteilen, gegebenenfalls über runde oder schräge untere Kantenflächen (6), bis in den unteren Teil der Seitenwände (2) verlaufen.

4. Trageverpackung nach einem der Ansprüche 1 bis 3, dadurch gekennzeichnet, daß die Einschnitte (20) Ausstanzungen sind, durch die ein Streifen des Zuschnitt-Materials entfernt wurde.

## Revendications

1. Emballage de transport pour bouteilles ou objets analogues (10) qui peuvent avoir des dimensions variables, constitué par un flan replié autour des objets, qui peut présenter des ouvertures de fixation (7) pour les objets (10) et qui, après avoir été replié autour des objets, est fermé en s'appliquant étroitement contre ces objets, par un assemblage de pattes (21a, 21b) appliquées contre les objets et qui sont formées par des entailles (20) ménagées dans les régions terminales de ce flan, caractérisé en ce que les entailles (20) s'étendent jusque dans la partie de la paroi latérale (2) qui est adjacente à la région terminale (3a, 3b) de l'emballage et sont disposées dans la région comprise entre les objets (10) emballés l'un à côté de l'autre, les pattes (21a, 21b) étant assemblées avec un recouvrement mutuel correspondant individuellement aux dimensions des objets (10) entourés par ces pattes, en s'appliquant étroitement contre ces objets (10).

2. Emballage de transport selon la revendication 1, caractérisé en ce que les pattes (21a, 21b) sont collées les unes aux autres.

3. Emballage de transport selon la revendication 1 ou 2, caractérisé en ce que les régions terminales devant être assemblées sont formées par des parties (3a, 3b) du fond de l'emballage et les entailles (20) se prolongent de ces parties du fond jusque dans la partie inférieure des parois latérales (2), en traversant éventuellement des pans d'angles inférieurs (6) arrondis ou obliques.

4. Emballage de transport selon l'une des revendications 1 à 3, caractérisé en ce que les entailles (20) sont des découpes par lesquelles une bande de la matière du flan a été enlevée.

## Claims

1. A carrier package for bottles or similar objects (10) which can have different dimensions, formed from a blank that can have openings (7) to secure the objects (10) and that is folded around the objects and is closed tightly around the same by joining tabs (21 a, 21 b), which rest against the objects and are formed by means of cuts (20) in the end sections of the blank, wherein the cuts (20) extend into the section of the side panel (2) adjacent to the end sections (3a, 3b) of the package and are located in the area between objects (10) packed next to each other, the individual tabs (21 a, 21 b) overlapping each other, holding the objects (10) tightly and being joined together, in accordance with the dimensions of the objects (10) they enclose.

2. A carrier package according to claim 1, wherein the tabs (21a, 21 b) are glued together.

3. A carrier package according to claim 1 or 2, wherein the end sections that are to be joined are formed from the base sections (3a, 3b) of the package and the cuts (20) extend from these base sections into the lower part of the side panels (2), if necessary via rounded or inclined lower edge surfaces (6).

4. A carrier package according to one of claims 1 to 3, wherein the cuts (20) are produced by die-cutting and removing a strip of material from the blank.
